# EUROPÄISCHE PATENTSCHRIFT

(11) **EP 0 228 691 B1**
(45) Veröffentlichungstag und Bekanntmachung des Hinweises auf die Patenterteilung: **07.08.1991**
(21) Anmeldenummer: 86117915.8
(22) Anmeldetag: 22.12.1986
(51) Int. Cl.: B21B 45/06

(54) **Walzgerüst zur mechanischen Vorentzunderung von Stahlband**
Rolling mill for mechanical pre-de-scaling of steel band
Laminoir pour prédécalaminage mécanique de feuillard d'acier

(30) Priorität: 07.01.1986 DE 3600143
(43) Veröffentlichungstag der Anmeldung: 15.07.1987
(73) Patentinhaber: SMS SCHLOEMANN-SIEMAG AKTIENGESELLSCHAFT, 40237 Düsseldorf (DE)
(72) Erfinder: Bald, Wilfried, D-5912 Hilchenbach (DE); Boucke, Karl-Ernst, D-4048 Grevenbroich 5 (DE); Fritz, Manfred, D-4006 Erkrath (DE); Hollmann, Friedrich, Dr., D-4948 Grevenbroich (DE); Römmen, Hans, D-4047 Dormagen (DE)
(74) Vertreter: Müller, Gerd, Dipl.-Ing.

(56) Entgegenhaltungen:
- DE-B- 1 248 600
- DE-C- 886 585
- DE-C- 2 931 229
- SU-A- 560 657
- PATENT ABSTRACTS OF JAPAN, Band 7, Nr. 81 (M-205)[1226], 5. April 1983; & JP - A - 58 9710 (ISHIKAWAJIMA HARIMA JUKOGYO) 20.01.1983
- PATENT ABSTRACTS OF JAPAN, Band 9, Nr. 117 (M-381)[1840], 22. Mai 1985; & JP - A - 60 3912 (SHIN NIPPON SEITETSU) 10.01.1985

## Beschreibung

Die Erfindung betrifft ein Walzgerüst zur mechanischen Vorentzunderung von warm gewalztem Stahlband durch Reduzierwalzen nach dem Schubwalzverfahren.

Beim Warmwalzen von Bandstahl bildet sich oberflächlich eine harte Oxyd- bzw. Zunderschicht, die fest an der Metalloberfläche des Bandes haftet. Vor der weicheren Verarbeitung solcher Stahlbänder, insbesondere in einem Kaltwalzwerk, muß die Zunderschicht entfernt werden, um ein Einwalzen des Zunders in das Stahlband und damit Oberflächenmängel desselben zu vermeiden. Gebräuchlich ist es, den Zunder chemisch in einem Beizbad zu entfernen. Übliche Schichtdicken jedoch bedingen lange Reaktions- und damit Durchlaufzeiten, so daß sich unerwünscht große Abmessungen der Bäder ergeben und sowohl die Aufrechterhaltung der gewünschten Badkonzentration als auch die spätere Entsorgung Schwierigkeiten bereiten. Eine mechanische Vorentzunderung durch Schleifen oder Fräsen nach der DE-PS 886 585 erlaubt keine Berücksichtigung des Profiles des Stahlbandes, so daß bereits mittig Metall abgetragen wird, wenn in den Randbereichen der Zunder noch nicht entfernt ist. Das Bestrahlen der Oberfläche des Stahlbandes mit abrasiven Partikeln sowie einem Schlamm-Wasser-Gemisch hat sich nicht wirksam erwiesen, so daß auch hier unerwünscht große Längen für eine Entzunderungsstraße vorzusehen wären, und zusätzlich besteht die Gefahr der Beschädigung der Bandoberfläche (DE-PS 29 31 229). Auf der Suche nach Wegen zu einer problemlosen Entzunderung wurde durch die DE-AS 12 48 600 ein Verfahren vorgeschlagen, nach dem das aus der Walzstraße kommende Band unter Einwirkung starker Zugspannungen ein Reduzierwalzgerüst durchlaufen sollte. Um die gewünschten starken Züge aufbringen zu können, sind jedoch dem Reduzierwalzgerüst entsprechende Zugkräfte bewirkende Rollenanordungen vor- und nachzuordnen, so daß auch hier eine unerwünscht große Länge für die Entzunderung beansprucht wird, und die erzielte Wirkung wurde als unzureichend betrachtet.

Nach der SU-PS 560 657 soll eine erhöhte Wirksamkeit der Entzunderung erreicht werden, indem die Reduktion unter gleichzeitiger Biegung und Schiebung nach dem Schubwalzverfahren durchgeführt wird. Als nachteilig erweist sich hierbei wie auch bei der Entzunderung nach der DE-PS 29 31 229, daß die jeweiligen Arbeitswalzen etwa hälftig vom einlaufenden bzw. auslaufenden Stahlband umschlungen sind, und eine Berücksichtigung des Bandprofiles praktisch nicht möglich ist, so daß bei üblichen Profilen der Stahlbänder mit geringfügig verstärkter Mitte der Walzspalt durch Wahl der Bombierung nur einem Belastungsfall des Walzspaltes anpaßbar ist.

Die Erfindung geht von der Aufgabe aus, ein Walzgerüst zu schaffen, mit dessen Hilfe eines mechanisches Lockern, Brechen bzw. Entfernen des Zunders ermöglicht wird, ohne daß das Einlaufen des Stahlbandes in dieses Gerüst kompliziert wird oder es längere Strecken innerhalb der Walzlinie in Anspruch nimmt, und das eine Reduktion bewirkt, die sich gleichförmig auch unterschiedlichen bzw. wechselnden Profilen von Stahlbändern anpassen läßt.

Gelöst wird diese Aufgabe mit den Merkmalen des Patentanspruches. Durch die Verwendung unterschiedlicher Umfangsgeschwindigkeiten entsprechend dem Schubwalzverfahren lassen sich im Umformungsbereich höhere Scherkräfte und Dehnungen als üblich erreichen, welche eine Aufteilung und Lockerung der Zunderschicht begünstigen. Die hierbei auftretenden Walzkräfte sind verhältnismäßig gering, so daß einerseits das Gerüst entsprechend der verringerten Belastung sich relativ leicht und kompakt ausführen läßt, und andererseits die oft bestehende Tendenz zum Einwalzen von Zunderstücken in die Oberfläche des Stahlbandes behoben wird. Durch gegensinnige axiale Verschiebung der mit S-förmigen Konturen ausgestatteten Walzen läßt sich das Profil des Walzspaltes dem des Stahlbandes anpassen, so daß das Stahlband über seine gesamte Breite hin gleichmäßig ausgewalzt wird und einerseits eine gleichmäßige Tendenz zum Ablösen der Zunderschicht erzielt wird, während gleichzeitig ein spannungsfreies Stahlband erreicht wird. Hierbei läßt sich das Bandprofil durch Detektoren ermitteln, so daß mittels einer Steuervorrichtung die optimale axiale Verschiebung der konturierten Walzen sich selbständig einstellen läßt und gegebenenfalls auch Walzen beanspruchende äußere Biegekräfte zur Verbesserung des gebildeten Walzspaltprofiles bestimmbar sind. Andererseits ist es aber auch möglich, durch eine vorzugsweise willkürliche weitere axiale Verstellung vorgegebene weitere Walzspaltprofile einzustellen, um damit diesen entsprechende Profile des gewalzten Stahlbandes zu erreichen.

Durch entsprechende Einstellung der mittleren Umfangsgeschwindigkeiten der Arbeitswalzen lassen sich die vor und hinter dem Gerüst im Stahlband auftretenden Zugspannungen so bemessen, daß zu ihrer Aufrechterhaltung keine besonderen Treibapparate oder zumindest keine vom Band umschlungene Rollen erforderlich werden, die beim Einlaufen des Bandes besondere Probleme bewirken könnten. Im allgemeinen wird man mittlere Umfangsgeschwindigkeiten der Arbeitswalzen bevorzugen, die zwischen dem reinen Schubwalzbetrieb, bei dem eine der Arbeitswalzen mit der Bandeinlaufgeschwindigkeit und die andere mit der Bandauslaufgeschwindigkeit umlaufen, und den üblichen Umfangsgeschwindigkeiten des normalen Walzbetriebes liegen, so daß ein Mischbetrieb zwischen normalem Walzen und Schubwalzen vorliegt. Unter mittlerer Umfangsgeschwindigkeit wird hier die bei einem mittleren Radius auftretende Umfangsgeschwindigkeit bezeichnet, um zu berücksichtigen, daß ein spezieller S-förmiger Ballenschliff vorliegt, auch wenn die Amplitude dieser S-Kontur nur gering ist.

Es hat sich gezeigt, daß auch zwei oder drei derartiger, nach dem Schubwalz- oder dem Misch-Schubwalz-Verfahren arbeitender Gerüste hintereinander vorgesehen und vom Stahlband nacheinander durchlaufen werden können. Das bzw. die Walzgerüste können als Zweiwalzengerüste oder Mehrwalzengerüste wie insbesondere Vier- oder Sechswalzengerüste ausgebildet sein. Zwar können grundsätzlich die Arbeitswalzen mit dem S-förmige Konturen zeigenden Spezialschliff versehen und axial verschiebbar ausgebildet sein; bei Mehrwalzengerüsten ist es aber auch möglich, andere Walzen, bspw. Zwischenwalzen, mit einem solchen Spezialschliff auszustatten, und es ist auch möglich, benachbarte Walzen, wie bspw. eine Arbeits- und eine diese abstützende Zwischenwalze, mit sich ergänzendem Spezialschliff auszustatten. Des weiteren ist es möglich, bei Mehrwalzengerüsten zwei unterschiedlich geformte Spezialschliffe vorzusehen und die sie aufweisenden Walzen axial zu verschieben.

Im einzelnen sind die Merkmale der Erfindung anhand der folgenden Beschreibung eines Walzgerüstes in Verbindung mit dieses darstellenden Zeichnungen erläutert. Es zeigen hierbei:
- Fig. 1: schematisch einen Schnitt durch ein Stahlband, und
- Fig. 2: schematisch Arbeitswalzen eines Gerüstes mit ihnen zugeordneten Stell- und Steuervorrichtungen.

In der Fig. 1 ist schematisch ein Querschnitt durch ein Stahlband 1 gezeigt, wobei zur besseren Erkennbarkeit sowohl Stärken als auch Stärkenunterschiede vergrößert aufgezeigt sind. Das Stahlband 1 weist ein symmetrisches Profil mit verstärkter Mitte auf, wie es üblicherweise gewalzt wird, und das sich mit einer leichten Mittenbetonung insbesondere beim Einführen in Walzgerüste bewährt hat. Das warm gewalzte Stahlband 1 ist von einer Schicht 2 von Zunder überzogen, die vor dem folgenden Kaltwalzen zu entfernen ist.

In Fig. 2 wird dieses Stahlband, mit 3 bezeichnet, zwischen Arbeitswalzen 4 und 5 eines nicht dargestellten Walzgerüstes hindurchgeführt. Die Ballen dieser Arbeitswalzen sind mit einem Spezialschliff versehen, der eine im wesentlichen S-förmige Kontur aufweist, und der für die beiden Arbeitswalzen invers so vorgesehen ist, daß deren Konturen sich lückenlos ergänzen, wie es beispielsweise in der DE-PS 30 38 865 beschrieben ist.

Die Arbeitswalzen 4 und 5 werden über Spindeln 6 und 7 durch Motore 8 und 9, gegebenenfalls über zwischengeschaltete Kammgerüste, so angetrieben, daß sie nach dem Schubwalzverfahren, zweckmäßiger nach einem Misch-Schubwalzverfahren, arbeiten: Hierbei liegt die mittlere Umfangsgeschwindigkeit einer der Arbeitswalzen mindestens bei der Einlaufgeschwindigkeit des Stahlbandes 3, während die andere eine Umfangsgeschwindigkeit erhält, die höchstens die Austrittsgeschwindigkeit des Stahlbandes 3 erreicht. Diese Geschwindigkeitsrelationen können durch motorischen Betrieb eines der Motore und generatorischem Betrieb des anderen bewirkt werden; es ist aber auch möglich, mechanische Zwischengetriebe vorzusehen, die als Differentialgetriebe ausgebildet sein können.

An die freien Walzenzapfen 10 und 11 greifen Hydraulikzylinder 12 und 13 an, welche, gegensinnig beaufschlagt, auch gegensinnige Verschiebungen der Arbeitswalzen in Richtung der Pfeile 14 und 15 zu bewirken vermögen. Die den Antrieb bewirkenden Spindeln 6 bzw. 7 sind zweckmäßig, um die Verschiebung aufzunehmen, teleskopartig aufgebaut oder durchgreifen drehfest und axial verschiebbar Kammwalzen eines Kammwalzgerüstes.

Ebenso wie die Ständer nicht dargestellt sind, sind es auch die Anstellvorrichtungen, welche durch Pfeile 16 und 17 dargestellte Anstellkräfte der Arbeitswalzen 4 und 5 bewirken. Weiterhin greifen an die Walzenzapfen respektive an die ebenfalls nicht dargestellten, diese abstützenden Einbaustücke Biegekräfte an, die durch Pfeile 18 - 20 dargestellt sind, und die positiv und negativ gerichtet sein können.

Auf das Stahlband 3 sind sowohl auf der Einlauf- als auch in der Auslaufseite Detektoren 21 und 22 gerichtet, welche im dargestellten Fall als optische Sensoren ausgebildet sind und die Bandoberfläche und damit das Profil erfassen sollen. Der als Block dargestellten Steuervorrichtung 23 werden von links die Ausgangssignale der Detektoren zugeführt, auf der oberen Seite werden sie Istwerte der axialen Verschiebung, der Einstellung, der Anstell- und Biegekräfte sowie der Umfangsgeschwindigkeiten der Arbeitswalzen zugeführt, während die Regelung dieser Werte für planes bzw. spannungsfreies Stahlband auf der rechten Seite dargestellt sind: Im Bedarfsfalle werden die Arbeitswalzen zweckmäßig gegensinnig um gleiche Beträge verschoben, und es werden sowohl die Anstellung als auch die Biegekräfte sowie die Umfangsgeschwindigkeiten eingestellt. Im Bedarfsfalle kann durch einen zusätzlichen Eingriff manuell oder durch Datenträger die Bestimmung eines vorgegebenen Profiles eingeleitet werden.

Die in der Zeichnung gemachten Angaben dienen nur der Verdeutlichung. So werden zweckmäßig die Vorrichtungen zum gegensinnigen Verschieben der Arbeitswalzen zusätzlich auf der Antriebsseite vorgesehen, und das die Arbeitswalzen stützende Gerüst kann, wie auch die Walzenbiegevorrichtungen, in üblicher und herkömmlicher Weise ausgelegt werden. Ebenso ist die Erfindung nicht auf das dargestellte Zweiwalzengerüst beschränkt; der gezeigte geringe Durchmesser der Arbeitswalzen spricht vielmehr für ein Vier- oder Sechswalzengerüst, obwohl auch Dreiund Fünfwalzengerüste möglich sind. Hierbei können beliebige dieser Walzen den Spezialballenschliff aufweisen, und die anderen Walzen können zylindrisch oder schwachballig ausgeführt sein. Es ist aber auch möglich, beispielsweise vier Walzen mit zweckmäßog sich dann unterscheidenden Spezialschliffen auszustatten, um noch weitergehende Änderungen des Walzspaltes durch Axialverschiebung der Walzen vorzusehen.

In jedem Falle wird durch das Schubwalzen, besser MischSchubwalzen, unter Reduktion des gewalzten Stahlbandes um zweckmäßig mindestens 4% durch die Streckvorgänge in Verbindung mit der reduzierten Walzkraft mindestens ein Aufreißen, im wesentlichen jedoch ein Ablösen der Zunderschicht bewirkt, so daß folgende Beizbäder nicht der Stärke der ursprünglichen Zunderschicht anzupassen sind, sondern wesentlich kürzer ausgeführt werden können, da nur noch geringe, verbliebene Zunderreste zu entfernen sind. Damit wird aber auch die Gefahr des Überbeizens bereits freiliegender Metallflächen ebenso gemindert wie die Regeneration der Beizflüssigkeit und die Entsorgung überschüssiger Flüssigkeit erleichtert werden. Da die Walzen im gestreckten Lauf entlang der Walzlinie vom Stahlband durchsetzt werden, ergeben sich auch beim Lauf des Stahlbandes keine Schwierigkeiten und insbesondere das Einlaufen bzw. der Anstich werden stark vereinfacht.

Das Aufbrechen des Zunders, insbesondere aber die Ablösung der Zunderschicht kann unter Beibehaltung des angestrebten Profiles weiter verbessert werden, indem zwei oder gegebenenfalls mehrere der Gerüste hintereinander angeordnet sind, und eine gegebenenfalls weitere Verbesserung ist auch durch das Nachordnen von insbesondere Schleifvorrichtungen möglich.

## Patentansprüche

1. Walzgerüst zum mechanischen Vorentzundern von warmgewalztem Stahlband durch Reduzierwalzen nach dem Schubwalzverfahren, bei dem die Arbeitswalzen sich voneinander unterscheidende mittlere Umfangsgeschwindigkeiten aufweisen,
**dadurch gekennzeichnet,**
daß das Walzgerüst mindestens zwei sich ergänzende, axial gegensinnig verschiebbare Walzen (4, 5) aufweist, deren Ballenoberflächen mit S-förmigen Konturen invers derart ausgeführt sind, daß diese Konturen in einer bestimmten Axialstellung der Walzen zueinander sich lückenlos ergänzen, daß das Stahlband (3) die Arbeitswalzen gestreckt und ohne Umschlingung derselben durchläuft, und daß dem Gerüst eine Steuervorrichtung (23) zugeordnet ist, welche die axiale Verschiebung der mit S-förmigen Konturen ausgestatteten Walzen (4, 5) sowie die Walzen beaufschlagende äußere Biegekräfte (16 bis 20) in Abhängigkeit vom Abtastergebnis von das Bandprofil erfassenden Detektoren (21, 22) derart einstellt, daß ein spannungsfreies Stahlband (3) bzw. ein Stahlband vorgegebenen Profiles bewirkt wird, und daß die Steuervorrichtung (23) sowohl die Reduktion des Stahlbandes als auch die Walzkraft sowie die Umfangsgeschwindigkeiten der Arbeitswalzen bestimmt.

## Claims

1. Roll stand for the preliminary mechanical descaling of hot-rolled steel strip by reduction rolling according to the shear rolling method, in which the working rolls display mean circumferential speeds one differing from the other, characterised thereby, that the roll stand displays at least two mutually complementary rolls (4, 5), which are axially displaceable in opposite sense and the barrel surfaces of which are executed inversely with S-shaped outlines in such a manner that these outlines augment each other gaplessly in a certain axial setting of the rolls one relative to the other, that the steel strip (3) runs through the working rolls stretched flat and without looping around the same and that the stand is associated with a control device (23), which sets the axial displacement of the rolls (4, 5) equipped with S-shaped outlines as well as the external bending forces (16 to 20) acting on the rolls in dependence on the scanning result of detectors (21, 22), which detect the strip profile, in such a manner that a stress-free steel strip (3) or a steel strip of preset profile is effected and that the control device (23) determines the reduction of the steel strip and also the rolling force as well as the circumferential speeds of the working rolls.

## Revendications

1. Cage de laminoir pour pré-décalaminage mécanique de bandes en acier laminées à chaud par des cylindres réducteurs d'après le procédé de déplacement transversal des cylindres, dans laquelle les cylindres de travail ont des vitesses périphériques moyennes différentes l'une de l'autre, caractérisée en ce que la cage de laminoir comporte au moins deux cylindres (4, 5) qui se complètent et peuvent se déplacer axialement en sens inverse et dont les surfaces de table ont des contours en forme d'S disposés à l'inverse l'un de l'autre de telle manière que, dans une position axiale déterminée, ces contours se complètent sans lacune, en ce que la bande d'acier (3) passe dans les cylindres de travail en étant tendue et sans enroulement et en ce que la cage est précédée par un dispositif de commande (23) qui, en fonction du résultat de l'exploration effectuée par des détecteurs (21, 22) contrôlant le profil de la bande, règle le déplacement axial des cylindres (4, 5) comportant des contours en S ainsi que les forces de flexion extérieures (16 à 20) exercées sur les cylindres, de telle manière qu'il en résulte une bande d'acier (3) exempte de contraintes ou une bande d'acier ayant un profil déterminé à l'avance et que le dispositif de commande (23) détermine aussi bien la réduction de la bande d'acier que la force de laminage ainsi que les vitesses périphériques des cylindres de travail.
